# EUROPÄISCHE PATENTANMELDUNG

(11) **EP 4 643 715 A1**
(43) Veröffentlichungstag der Anmeldung: **05.11.2025**
(21) Anmeldenummer: 25173201.2
(22) Anmeldetag: 29.04.2025
(51) Int. Cl.: A47F 5/00, A47B 95/04

(54) **REGALSYSTEM MIT RAMMSCHUTZPROFIL**

(30) Priorität: 29.04.2024 DE 202024102170 U
(71) Anmelder: LINOVAG LADENBAU GmbH, 36251 Bad Hersfeld (DE)
(72) Erfinder: WOKI, Manuel, 34626 Neukirchen (DE); BEIN, Niklas, 36277 Schenklengsfeld (DE); MÖLLER, Lukas, 36179 Bebra (DE); MÜLLER, Florian, 36251 Bad Hersfeld (DE)
(74) Vertreter: Walther Bayer Faber Patentanwälte PartGmbB

(57) **Zusammenfassung**

Die Erfindung betrifft ein Regalsystem (1) zur Lagerung von Waren in Verkaufsräumen, mit einer Rahmenbaugruppe (10), an der wenigstens eine Bodenauflage (11) und/oder wenigstens ein Warenauflageelement (22) aufgenommen sind, auf die die Waren auflegbar sind, und wobei wenigstens ein elektronisches Anzeigemittel (12) an einer Vorderseite der Bodenauflage (11) angeordnet ist. Erfindungsgemäß ist vorgesehen, dass ein Rammschutzprofil (13) eingerichtet ist, das an einer Vorderseite der Rahmenbaugruppe (10) oder der Bodenauflage (11) angeordnet ist und das elektronische Anzeigemittel (12) wenigstens teilweise in der Höhe überragt.

## Beschreibung

Die Erfindung betrifft ein Regalsystem zur Lagerung von Waren in Verkaufsräumen, mit einer Rahmenbaugruppe, an der wenigstens eine Bodenauflage und/oder ein oder mehrere Warenauflageelemente aufgenommen sind, auf die die Waren auflegbar sind, und wobei wenigstens ein elektrisches Anzeigemittel an einer Vorderseite der Bodenauflage angeordnet ist.

Moderne Verkaufsräume von Supermärkten sind mit Regalsystemen eingerichtet, die zur Lagerung und insofern auch zur Präsentation und Übergabe von Waren dienen, die die Kunden aus den Regalsystemen entnehmen und üblicherweise in ihren Einkaufswagen ablegen. Dabei kommt es regelmäßig zur Kollision zwischen dem Einkaufswagen und dem Regalsystem, insbesondere im Bodenbereich, in dem der Einkaufswagen Rammelemente aufweist, die mit dem Fußabschnitt der Rahmenbaugruppe des Regalsystems kollidieren oder, je nach Höhe und Bauweise des Einkaufswagens, auch mit der Bodenauflage. Üblicherweise ist eine Reling mit einem stabilen Rohrrahmen um das Regalsystem zumindest im Bodenbereich installiert, der jedoch in Abhängigkeit der geometrischen Gestaltung der Reling den Bewegungsbereich der Einkaufswagen zwischen den Regalsystemen schmälert. Gleiches gilt auch für zum Beispiel Lagerrollwagen mit Gitterbeplankung oder sonstige Transportmittel.

Ein Beispiel einer solchen bodenseitigen Reling zeigt die DE 1 834 694 A1. Gewöhnlich wird der Betreiber der Verkaufsräume eines Supermarktes die Regalsysteme mit einem minimalen Abstand zueinander aufstellen wollen, sodass sich eine optimale Nutzung der zur Verfügung stehenden Verkaufsfläche ergibt. Weisen die Regalsysteme eine weit nach vorne ragende Reling auf, so wird der Bewegungsraum für den Kunden und den zugeordneten Einkaufswagen geschmälert, was im Interesse des Betreibers möglichst nicht übermäßig erfolgen sollte, da dadurch die Nutzungsintensität der zur Verfügung stehenden Verkaufsfläche der Verkaufsräume geschmälert wird, wobei beispielsweise auch nach der Brandschutzverordnung zu berücksichtigen ist, welche Mindestgangbreiten zwischen den Regalen einzuhalten sind.

Moderne Regalsysteme weisen zudem elektronische Anzeigemittel auf, die an der Vorderseite der Bodenauflage angeordnet werden können, alternativ können diese auch an der Vorderseite des Fußabschnittes der Rahmenbaugruppe befestigt sein.

Ein Beispiel eines elektrischen Anzeigemittels zeigt die DE 10 2015 200 330 A1. Derartige elektrische Anzeigemittel werden auch als ESL Etiketten bezeichnet (ESL= Electronic Shelf Label). Diese elektrischen Anzeigemittel werden üblicherweise an Halteschienen angebracht und können zumeist auch seitlich in oder an der Halteschiene verschoben werden.

Die Befestigung der elektronischen Anzeigemittel erfolgt damit indirekt an der Rahmenbaugruppe, da für die Aufnahme der elektronischen Anzeigemittel die Halteschienen vorgesehen sind, die entweder an der Bodenauflage oder am Fußabschnitt der Rahmenbaugruppe befestigt werden. Gelangt ein Einkaufswagen etwa eines Kunden gegen das elektronische Anzeigemittel, kann dieses beschädigt werden, was in der Regel zu höheren Kosten führt, wobei die Halteschiene ebenfalls brechen kann, wenn der Einkaufswagen gegen diese anfährt. Ein direkter Schutz des elektronischen Anzeigemittels, insbesondere über die Halteschiene, wäre jedoch aufwendig und nur bedingt umsetzbar, da insbesondere die elektronischen Anzeigemittel in der Längserstreckung der Vorderseite des Fußanschnittes des Regalsystems verfahren werden kann, indem das elektronische Anzeigemittel auf der Halteschiene verschoben wird. Folglich müsste ein direkt am Anzeigemittel angebrachter Rammschutz ebenfalls verschoben werden, der aber auch nur bedingt einen Schutz bildet und die Halteschiene ist zumeist so flexibel, dass diese bei einer Kollision mit dem Einkaufswagen elastisch verformen würde, was wieder weiter Schäden mit sich bringen kann.

### OFFENBARUNG DER ERFINDUNG

Aufgabe der Erfindung ist die Verbesserung eines Regalsystems mit elektronischen Anzeigemitteln an einer Vorderseite der Bodenauflage, das auf einfache Weise vor einer Beschädigung von anfahrenden Einkaufswagen geschützt ist, wenig Bauraum einnimmt und jegliche Defizite anderer Lösungen ausschließt.

Diese Aufgabe wird ausgehend von einem Regalsystem gemäß dem Oberbegriff des Anspruches 1 in Verbindung mit den kennzeichnenden Merkmalen gelöst. Vorteilhafte Weiterbildungen der Erfindung sind in den abhängigen Ansprüchen angegeben.

Zur Lösung der vorstehend bezeichneten Aufgabe sieht die Erfindung vor, dass das Regalsystem mit einem Rammschutz eingerichtet ist, das an einer Vorderseite der Rahmenbaugruppe oder der Bodenauflage angeordnet ist und das elektronische Anzeigemittel wenigstens teilweise in der Höhe überragt.

Kerngedanke der Erfindung ist die Ausgestaltung eines Rammschutzprofils in einer Weise, in der das Rammschutzprofil nicht nur einen Rammabschnitt aufweist, gegen den ein Einkaufswagen anfahren kann, sondern das Rammschutzprofil ist so ausgestaltet, dass auch das wenigstens eine elektronische Anzeigemittel an der Vorderseite der Bodenauflage geschützt werden kann. Da das Rammschutzprofil an der Vorderseite der Rahmenbaugruppe angeordnet ist, und die Rahmenbaugruppe die Bodenauflage nach vorne überragt, erzeugt die Anordnung des Rammschutzprofils auch einen Schutz für das elektronische Anzeigemittel und sogar für die Halteschiene, da jeder Einkaufswagen zunächst gegen das Rammschutzprofil anfährt, ohne unmittelbar gegen das elektronische Anzeigemittel, bzw. die Halteschiebe anzufahren. Dadurch wird verhindert, dass Kunden mit einem Einkaufswagen gegen das elektronische Anzeigemittel fahren können, und dieses so nicht mehr beschädigen können. Ergänzend ist die Höhe so definiert, dass der Einblick für den Kunden optimal bleibt; genauso ist zu berücksichtigen, dass das Abgreifen des Barcodes mit der Scaneinrichtung nicht eingeschränkt wird.

Das teilweise Überragen des elektronischen Anzeigemittels durch das Rammschutzprofil in der Höhe bedeutet im vorliegenden Sinne, dass sich das Rammschutzprofil nach oben hin so weit erstreckt, sodass eine hinreichende Schutzwirkung des elektronischen Anzeigemittels vor anfahrenden Einkaufswagen erzielt wird. Das elektronische Anzeigemittel muss dabei in der Höhe nicht vollständig überragt werden, insofern reicht auch ein teilweises Überragen, oder alternativ überragt das Rammschutzprofil auch noch die installierte Höhe des elektronischen Anzeigemittels insbesondere in einer Position vor der Bodenauflage. Das Überragen in der Höhe bedeutet im vorliegenden Sinne eine Höhe senkrecht über einer Standfläche, auf der das Regalsystem aufgestellt werden kann. Hierfür weist das Regalsystem Standfüße auf, die nach unten hin einen Abschluss bilden und über die das Regalsystem auf einem Boden aufgestellt werden kann. Das Überragen in der Höhe beschreibt insofern eine Richtung senkrecht zum Aufstellboden. Eine Richtung nach vorne oder eine Vorderseite der Bodenauflage bedeutet dabei eine Richtung, aus der ein Einkaufswagen anfahren kann, also eine Richtung, die zum begehbaren Bereich der Verkaufsfläche des Verkaufsraums hin weist.

Die Bodenauflage bildet vorliegend eine unterste Stellfläche für Waren im Regalsystem und stellt eine Abwandlung der weiteren, höher gelegenen Warenauflageelemente dar, aber die Bodenauflage kann auch höher angeordnete Warenauflageelemente betreffen, an der das elektronische Anzeigemittel angebracht sein kann und an dem insofern auch das Rammschutzprofil angeordnet sein kann, um elektronische Anzeigemittel vor dem Anfahren eines Einkaufswagens, insbesondere mit dem höher gelegenen Korb des Einkaufswagens, zu schützen. Vorzugsweise jedoch schützt das Rammschutzprofil am untersten Warenauflageelement, insbesondere also der Bodenauflage, die elektronischen Anzeigemittel vor einem Anfahren des unteren Rahmens eines Einkaufswagens oder auch dessen Lenkrolle wie auch solche anderer Transportmittel.

Es besteht die Möglichkeit, das Rammschutzprofil direkt an die Rahmenbaugruppe anzubringen, oder das Rammschutzprofil wird an der Vorderkante der Bodenauflage angebracht. Es ist aber vorteilhaft, das Rammschutzprofil am Fußabschnitt anzubringen, während das elektronische Anzeigemittel leicht zurückversetzt an der Vorderseite der Bodenauflage installiert ist. Das Rammschutzprofil kann mit einer Längserstreckung vor der Vorderseite des Fußabschnittes verlaufen und einen nach vorne gerichteten Abstand zum elektronischen Anzeigemittel einnehmen. Dieser Vorsprung des Rammschutzprofils wird erreicht, indem der Fußabschnitt der Rahmenbaugruppe die Vorderseite der Bodenauflage nach vorne überragt. Somit ist sichergestellt, dass ein Einkaufswagen immer zuerst mit dem Rammschutzprofil in Kontakt gelangt, bevor ein anderer Abschnitt oder ein anderes Bauteil des Einkaufswagens überhaupt mit dem elektronischen Anzeigemittel in Kontakt gelangen kann.

Das Rammschutzprofil kann gemäß einer alternativen Ausgestaltung auch mit einer abgewinkelten Acrylabdeckung gebildet sein, die vorderseitig an der Bodenauflage eingesteckt ist und abdeckend über die ESL-Kassette ragt, um diese zu schützen.

Das Rammschutzprofil weist mit besonderem Vorteil an den Enden der Längserstreckung Halteelemente auf, die an die Rahmenbaugruppe oder die Bodenauflage angebracht sind. Über die endseitigen Halteelemente, die insbesondere rechtwinklig von dem flächigen Rammabschnitt des Rammschutzprofils abragen, wird das Rammschutzprofil an der Rahmenbaugruppe, insbesondere am Fußabschnitt der Rahmenbaugruppe oder eben an der Bodenauflage angebracht, abhängig vom Grundaufbau des Regalsystems.

Beispielsweise und mit besonderem Vorteil ist das Rammschutzprofil aus einem einteiligen Metallblechelement ausgebildet, das mittels Stanz- und Biegeoperationen hergestellt ist. Alternativ ist es auch denkbar, dass beispielsweise die Halteelemente abragend an dem Rammabschnitt des Rammschutzprofils angeschweißt oder angeschraubt sind und beispielsweise eine andere Blechdicke oder ein anderes Material aufweisen als der Rammabschnitt. Anstelle von Stanzoperationen kann das Metallblechelement auch mittels Laserschneidverfahren oder Wasserstrahl-Schneidverfahren bearbeitet sein. Die Erfindung schließt dabei nicht aus, dass das Rammschutzprofil aus einem Kunststoffelement, aus einem Holzelement oder einem Strangpressprofil verschiedenster Materialien, wie z.B. Kunststoff oder Aluminium, hergestellt ist.

Das Rammschutzprofil weist mit besonderem Vorteil eine bestimmte Profilkontur auf, die so ausgestaltet ist, dass das Rammschutzprofil insbesondere quer zur Längserstreckung eine hohe Biegesteifigkeit besitzt. So kann das Rammschutzprofil zum Schutz des elektronischen Anzeigemittels zunächst einen Falzabschnitt aufweisen, der sich über den Fußabschnitt nach oben hin erstreckt, insbesondere also auch über die Halteelemente am Rammschutzprofil. Insbesondere kann der Falzabschnitt zwei parallel verlaufende Blechabschnitte umfassen, sodass eine oberseitige Abschlusskante des Rammschutzprofils durch ein 180° Falz gebildet ist. Durch die doppelte Lage des Blechelementes über dem Falzabschnitt weist dieser eine besonders hohe Steifigkeit auf, sodass auch ein voll beladener Einkaufswagen mit einer höheren Bewegungsgeschwindigkeit vom Rammschutzprofil abgehalten werden kann, um das elektronische Anzeigemittel zu schützen. Die Steifigkeit des Rammschutzprofils wird dadurch weiter erhöht, dass ein oberer Abschlussabschnitt vorgesehen ist, der sich von einem hinteren Blechabschnitt bis unter das elektronische Anzeigemittel erstreckt. So entsteht eine mehrdimensionale Struktur des Rammschutzprofils, wodurch die Steifigkeit weiter gesteigert wird. Mit anderen Worten wird durch die mehrdimensionale Struktur des Rammschutzprofils die Biegesteifigkeit durch das sich im Profilquerschnitt erhöhende Flächenträgheitsmoment weiter gesteigert. Mitunter ist hierfür ein oberer Abschlussabschnitt vorgesehen, der sich von einem hinteren Blechabschnitt bis unter das elektronische Anzeigemittel erstreckt.

Mit weiterem Vorteil weist das Rammschutzprofil einen sich in Verlängerung des vorderen Blechabschnittes nach unten hin erstreckenden Rammabschnitt auf, an dem endseitig die Halteelemente angeordnet sind, die insbesondere rechtwinklig zum Fußabschnitt hin vom Rammabschnitt abragen. Der vordere Blechabschnitt, der beispielsweise einen Falzabschnitt bildet, kann in seiner Erstreckungsebene unterbrechungsfrei übergehen in den eigentlichen Rammabschnitt, sodass der Falzabschnitt und der Rammabschnitt eine Ebene bilden. Seitlich gesehen sind die Halteelemente endseitig am Rammabschnitt angeordnet, und diese ragen insbesondere rechtwinklig zum Fußabschnitt der Rahmenbaugruppe hin ab.

Unterseitig des Rammabschnittes kann sich ein Unterschutzabschnitt anschließen, der über einen Stufenabschnitt zurückversetzt ist. Alternativ ist es auch denkbar, dass der Rammabschnitt in gleicher Ebene in den Unterschutzabschnitt übergeht, sodass der Unterschutzabschnitt bis kurz vor den Boden reicht, auf dem das Regalsystem aufsteht. Mit anderen Worten endet der Unterschutzabschnitt nur mit einem geringen Maß über der Standfläche der Standfüße am Regalsystem. Schließlich kann vorgesehen sein, dass ein Bodenabschlussprofil an der Unterseite des Rammschutzprofils angeordnet ist, insbesondere an der Unterseite des Unterschutzabschnittes, und das Bodenabschlussprofil kann eine Gummilippe bilden, die gegen den Boden anliegt und insbesondere einen Bereich abdichtet, der sich unter dem Fußabschnitt der Rahmenbaugruppe befindet. Das führt zu einer Verbesserung der Hygiene und es können keine Fremdkörper, insbesondere Lebensmittel, versehentlich unter das Regalsystem gelangen.

Schließlich kann noch vorgesehen sein, dass an den Enden der Halteelemente Rastlaschen angeordnet sind, die in Rastaussparungen am Fußabschnitt der Rahmenbaugruppe eingerastet werden können. Die Rastlaschen können von oben in die Rastaussparungen eingeführt werden und können eine Gestalt aufweisen, die beispielsweise der Kontur eines Schlüssellochs nachempfunden ist, sodass das Rammschutzprofil an den Fußabschnitt der Rahmenbaugruppe herangeführt werden kann, die Rastlaschen werden in die Rastaussparungen eingesetzt und mit einer leichten senkrecht nach unten gerichteten Bewegung kann das Rammschutzprofil an der Rahmenbaugruppe verrasten, ohne dass hierfür Befestigungselemente und insbesondere ein Werkzeug notwendig werden. Denkbar ist auch eine verschraubbare Version, die mit und ohne Werkzeug gleichermaßen montierbar ist, jedoch einen Montageschritt mehr erfordern würde hinsichtlich des Transportvolumens für speziell große und/oder lange Ausführungen, jedoch Vorteile bieten könnte, z.B. wenn diese als Bausatz ausgeführt wird.

Es ist gemäß einer weiteren Variante der Erfindung auch denkbar, dass an einer Vorderseite der Rahmenbaugruppe oder der Bodenauflage ein transparentes Abdeckprofil angeordnet ist, das das elektronische Anzeigemittel ebenfalls wenigstens teilweise überragt. Zum Beispiel kann an der Vorderseite der Bodenauflage hierfür eine nach oben offene taschenförmige Aufnahme aus einem Blechelement oder einem Blechabschnitt, also z.B. der Bodenauflage selbst, gebildet sein, in die das transparente Abdeckprofil haltend eingebracht ist.

Das transparente Abdeckprofil kann hierfür einen Dachkantquerschnitt mit einem ersten Schenkel und einem zweiten Schenkel aufweisen, wobei der erste Schenkel in der taschenförmigen Aufnahme eingesetzt ist und wobei der zweite Schenkel das elektronische Anzeigemittel wenigstens teilweise überragt.

Das transparente Abdeckprofil weist beispielsweise einen Acrylwerkstoff auf, dabei kann das transparente Abdeckprofil selbst das Rammschutzprofil bilden.

### BEVORZUGTES AUSFÜHRUNGSBEISPIEL DER ERFINDUNG

Weitere, die Erfindung verbessernde Maßnahmen werden nachstehend gemeinsam mit der Beschreibung eines bevorzugten Ausführungsbeispiels der Erfindung anhand der Figuren näher dargestellt. Es zeigt:
- Figur 1: eine perspektivische Ansicht eines Regalsystems mit mehreren Warenauflageelementen, umfassend eine untere Bodenauflage,
- Figur 2: eine reduzierte Ansicht eines Regalsystems mit einer Rahmenbaugruppe und nur einer Bodenauflage,
- Figur 3: eine Seitenansicht der Fußabschnittes der Rahmenbaugruppe mit einem vorderseitig angeordneten Rammschutzprofil zum Schutz eines elektronischen Anzeigemittels,
- Figur 4: eine perspektivische Ansicht des Rammschutzprofils gemäß Figur 3,
- Figur 5: eine perspektivische Ansicht des Regalsystems mit einem transparenten Abdeckprofil, das sich hinter dem Rammschutzprofil befindet und
- Figur 6: eine perspektivische Ansicht des Regalsystems mit dem transparenten Abdeckprofil, das selbst das Rammschutzprofil bildet.

Figur 1 zeigt in einer perspektivischen Ansicht ein Regalsystem 1 mit einer Rahmenbaugruppe 10 umfassend einen Fußabschnitt 10a. Auf dem Fußabschnitt 10a liegt eine Bodenauflage 11 auf und auf sich darüber befindenden höheren Ebenen befinden sich weitere Warenauflageelemente 22, wobei die Bodenauflage 11 im vorliegenden Sinne eine abgewandelte Form eines Warenauflageelementes 22 bildet, diese die unterste Auflage bildet und in abgewandelter Form ausgestaltet ist, da die Bodenauflage 11 auf dem Fußabschnitt 10a der Rahmenbaugruppe 10 aufliegt. Unterseitig weist die Rahmenbaugruppe 10 Standfüße 21 auf, um auf einem Boden aufgestellt zu werden.

An der Vorderseite des Fußabschnittes 10a befindet sich ein erfindungsgemäß ausgestaltetes Rammschutzprofil 13, das die Bodenauflage 11 nach vorne hin überragt. Die Richtung, die vorliegend als Vorderseite oder als eine Richtung nach vorne bezeichnet wird, entspricht der gezeigten Erstreckungsrichtung X, während die Richtung, die nach oben gerichtet ist, durch den Pfeil Z repräsentiert ist. Die Querrichtung vor dem Regalsystem 1 ist mit einer Längserstreckung L gekennzeichnet, die insbesondere der Längserstreckung L des Rammschutzprofils 13 entspricht.

Figur 2 zeigt ein weiteres Regalsystem 1 mit einer Rahmenbaugruppe 10, umfassend einen Fußabschnitt 10a. Auf dem Fußabschnitt 10a ist eine Bodenauflage 11 aufgelegt, auf der bereits Waren aufgenommen werden können, insbesondere in Kartons, sogenannte Trays.

Am vorderen Ende der Bodenauflage 11 befinden sich mehrere elektronische Anzeigemittel 12, die über eine Halteschiene 23 aufgenommen sind. Um zu verhindern, dass ein Kunde in einem Verkaufsraum mit einem Einkaufswagen gegen die elektronischen Anzeigemittel 12 fährt und diese beschädigen kann, dient das gezeigte Rammschutzprofil 13, das in Richtung zur Vorderseite hin vor den Anzeigemitteln 12 positioniert ist und diese in der Höhenrichtung zumindest teilweise überragt. So wird sichergestellt, dass kein Einkaufswagen gegen die elektronischen Anzeigemittel 12 anfahren kann. Das Rammschutzprofil 13 erstreckt sich dabei so weit in Bodenrichtung, dass dieses mit den Standfüßen 21 etwa unterseitig abschließt.

Figur 3 zeigt in einer Detailansicht die Anordnung des Rammschutzprofils 13 in Anordnung an der Vorderseite des Fußabschnittes 10a, der Teil der Rahmenbaugruppe 10 ist. Oberseitig liegt auf dem Fußabschnitt 10a die Bodenauflage 11 auf, die ein Warenaufnahmeelement zur Auflage von Verkaufsware bildet.

An dem Fußabschnitt 10a ist ein Rammschutzprofil 13 angebracht, wofür Halteelemente 14 dienen. Die Halteelemente 14 bilden seitliche Wangen des Rammschutzprofils 13, das aus Richtung des Profilquerschnittes dargestellt ist. Durch das seitliche, insbesondere senkrechte Abragen der Halteelemente 14 vom eigentlichen Rammschutzprofil 13, ist dieses von der Seite sichtbar, und gezeigt ist ein vorderes Halteelement 14.

Das Halteelement 14 weist an seinem freien Ende eine Rastlasche 19 auf, die in einer Rastaussparung 20 verrastet ist, und die Rastaussparung 20 ist in den Fußabschnitt 10a eingeschnitten. Die Verbindung der Rastlasche 19 in oder mit der Rastaussparung 20 erfolgt so, dass der Halteabschnitt 14 von oben in die Rastaussparung 20 eingeführt wird, bis sich eine Rastposition einstellt, über die das Rammschutzprofil 13 in gezeigter Anordnung fest an der Vorderseite des Fußabschnittes 10a abgebracht ist.

Vor dem vorderen Ende der Bodenauflage 11 befindet sich eine Halteschiene 23, an der ein elektronisches Anzeigemittel 12 aufgenommen ist. Das elektronische Anzeigemittel 12 hat eine etwa 45° geneigte Schräglage, sodass eine elektronische Anzeige, beispielsweise eine Preisinformation, auf dem Anzeigemittel 12 von einem Kunden im Verkaufsraum gut ablesbar ist. Die Schräglage wird durch die geometrische Ausgestaltung der Halteschiene 23 erreicht, die ihrerseits vorderseitig an der Bodenauflage 11 befestigt ist.

Durch die angepasste Länge des Halteelementes 14 befindet sich das eigentliche Rammschutzprofil 13 vor dem elektronischen Anzeigemittel 12 und kann dieses insofern vor einem Anfahren durch einen Einkaufswagen schützen, sodass ein Kunde einen Einkaufswagen nicht derart gegen das Anzeigemittel 12 fahren kann, dass dieses beschädigt wird.

Das Rammschutzprofil 13 weist neben den Haltelementen 14 weitere Abschnitte auf, die nachfolgend beschrieben werden. Der wesentliche Abschnitt wird gebildet durch den Falzabschnitt 15, der die Halteelemente 14 des Rammschutzprofiles 13 in der Höhe so überragt, dass sich der Falzabschnitt 15 vor dem elektronischen Anzeigemittel 12 in der Höhe erstreckt, und dieses vor einem Anfahren durch einen Einkaufswagen schützt. Der Falzabschnitt 15 weist einen vorderen Blechabschnitt 13a und einen hinteren Blechabschnitt 13b auf, und der hintere Blechabschnitt 13b geht in einen Abschlussabschnitt 17 über, der sich wiederum in einer der Vorderseite entgegenstehenden Richtung erstreckt, und das Anzeigemittel 12 unterseitig unterwandert. Durch diese L-Form zwischen dem Abschlussabschnitt 17 und dem Blechabschnitt 13b beziehungsweise 13a ergibt sich eine besonders hohe Steifigkeit des Rammschutzprofils 13 quer zu seiner Längserstreckung L. Die obere Abschlusskante des Falzabschnittes 15 ist mit der Position 16 gekennzeichnet, und durch die doppelte Blechlage aus dem Blechabschnitt 13a und dem Blechabschnitt 13b entsteht ebenfalls eine besondere Festigkeit des Bereiches des Rammschutzprofils 13 gegen ein Anfahren durch einen Einkaufswagen.

Der Blechabschnitt 13a erstreckt sich in Bodenrichtung in den eigentlichen Rammbereich hinein, der als Rammabschnitt 13c bezeichnet ist. Abhängig von der Ausgestaltung des Einkaufwagens kann entweder ein unterer Rahmenabschnitt des Einkaufwagens gegen das Rammschutzprofil 13 anfahren, oder es kann der obere Kragen einer Lenkrolle an das Rammschutzprofil 13 anfahren, sodass entweder der Blechabschnitt 13a oder der eigentliche Rammabschnitt 13c angefahren wird. Verfolgt man den Rammabschnitt 13c weiter nach unten, so folgt zunächst ein Stufenabschnitt 13e, der das Blechelement weiter nach hinter versetzt, und an diesen schließt sich unterseitig der Unterschutzabschnitt 13d an. Damit ist der Unterschutzabschnitt 13d leicht zurückversetzt gegenüber dem Rammabschnitt 13c. Unterseitig ist am Unterschutzabschnitt 13d schließlich ein Bodenabschlussprofil 18 angebracht, beispielsweise in Form einer Gummilippe, die gegen einen Boden abschließt, auf dem auch der Standfuß 21 aufsteht.

Figur 4 zeigt schließlich noch eine perspektivische Ansicht des Rammschutzprofils 13 mit der oberen Abschlusskante 16 sowie den Rammabschnitt 13c und dem unterseitigen Unterschutzabschnitt 13d als wesentliche Bestandteile. An den freien Enden des Rammschutzprofils 13 weist dieses die Halteelemente 14 auf, um das Rammschutzprofil 13 an den Fußabschnitt der Rahmenbaugruppe anzubringen. Die Längsrichtung des Rammschutzprofils 13 ist mit L gekennzeichnet und bildet insofern die Längserstreckung, die beispielsweise 1m oder 1,2m Länge aufweisen kann.

Figur 5 zeigt eine weitere Variante, bei der an einer Vorderseite Bodenauflage 11 ein transparentes Abdeckprofil 24 angeordnet ist, das das elektronische Anzeigemittel 13 ebenfalls wenigstens teilweise überragt. Zum Beispiel kann an der Vorderseite der Bodenauflage 11 hierfür eine nach oben offene taschenförmige Aufnahme 25 aus einem Blechelement oder einem Blechabschnitt, also z.B. der Bodenauflage 11 selbst, gebildet sein, in die das transparente Abdeckprofil 24 haltend eingebracht ist.

Das transparente Abdeckprofil 24 kann hierfür einen Dachkantquerschnitt mit einem ersten Schenkel 24a und einem zweiten Schenkel 24b aufweisen, wobei der erste Schenkel 24a in der taschenförmigen Aufnahme 25 eingesetzt ist und wobei der zweite Schenkel 24b das elektronische Anzeigemittel 13 wenigstens teilweise überragt. Das transparente Abdeckprofil 24 weist beispielsweise einen Acrylwerkstoff auf, dabei kann das transparente Abdeckprofil 24 selbst das Rammschutzprofil 13 bilden, wie Figur 6 zeigt.

Figur 5 zeigt das Rammschutzprofil 13 an der Vorderseite der Rahmenbaugruppe 10, wobei sich das transparente Abdeckprofil 24 hinter dem Rammschutzprofil 13 befindet. Figur 6 hingegen zeigt ein Ausführungsbeispiel, gemäß dem das Rammschutzprofil 13 in Gestalt des Blechelementes entfällt und das transparente Abdeckprofil 24 selbst das Rammschutzprofil 13 als vorderseitiges Anfahrprofil bildet, um die elektronischen Anzeigemittel 12 durch die Überdeckung zu schützen.

Die elektronischen Anzeigemittel 12 können in diesen Varianten durch das transparente Abdeckprofil 24 hindurch gelesen werden, die so stabil ausgeführt werden können, dass diese wahlweise auch als Rammschutzprofil 13 an der Vorderseite der Rahmenbaugruppe 10 dienen können.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht. Sämtliche aus den Ansprüchen, der Beschreibung oder den Zeichnungen hervorgehenden Merkmale und/oder Vorteile, einschließlich konstruktiver Einzelheiten oder räumlicher Anordnungen, können sowohl für sich als auch in den verschiedensten Kombinationen erfindungswesentlich sein.

### Bezugszeichenliste:

- 1: Regalsystem

- 10: Rahmenbaugruppe
- 10a: Fußabschnitt
- 11: Bodenauflage
- 12: elektronisches Anzeigemittel
- 13: Rammschutzprofil
- 13a: Blechabschnitt
- 13b: Blechabschnitt
- 13c: Rammabschnitt
- 13d: Unterschutzabschnitt
- 13e: Stufenabschnitt
- 14: Halteelement
- 15: Falzabschnitt
- 16: obere Abschlusskante
- 17: Abschlussabschnitt
- 18: Bodenabschlussprofil
- 19: Rastlasche
- 20: Rastaussparung
- 21: Standfuß
- 22: Warenauflageelement
- 23: Halteschiene
- 24: transparentes Abdeckprofil
- 25: taschenförmige Aufnahme

- L: Längserstreckung
- X: Vorderseite
- Z: Höhenrichtung

## Patentansprüche

1. Regalsystem (1) zur Lagerung von Waren in Verkaufsräumen, mit einer Rahmenbaugruppe (10), an der wenigstens eine Bodenauflage (11) und/oder wenigstens ein Warenauflageelement (22) aufgenommen sind, auf die die Waren auflegbar sind, und wobei wenigstens ein elektronisches Anzeigemittel (12) an einer Vorderseite der Bodenauflage (11) angeordnet ist,
**dadurch gekennzeichnet,**
**dass** ein Rammschutzprofil (13) eingerichtet ist, das an einer Vorderseite der Rahmenbaugruppe (10) oder der Bodenauflage (11) angeordnet ist und das elektronische Anzeigemittel (12) wenigstens teilweise in der Höhe überragt.

2. Regalsystem (1) nach Anspruch 1,
**dadurch gekennzeichnet,**
**dass** die Rahmenbaugruppe (10) einen Fußabschnitt (10a) aufweist, wobei sich das Rammschutzprofil (13) mit einer Längserstreckung (L) vor der Vorderseite des Fußabschnittes (10a) erstreckt und einen nach vorne gerichteten Abstand zum elektronischen Anzeigemittel (12) einnimmt.

3. Regalsystem (1) nach Anspruch 1 oder 2,
**dadurch gekennzeichnet,**
**dass** das Rammschutzprofil (13) an den Enden der Längserstreckung (L) Halteelemente (14) aufweist, die an die Rahmenbaugruppe (10) oder die Bodenauflage (11) angebracht sind.

4. Regalsystem (1) nach einem der Ansprüche 1 bis 3,
**dadurch gekennzeichnet,**
**dass** das Rammschutzprofil (13) aus einem einteiligen Metallblechelement ausgebildet ist, das mittels Stanz- und Biegeoperationen hergestellt ist.

5. Regalsystem (1) nach einem der vorgenannten Ansprüche,
**dadurch gekennzeichnet,**
**dass** das Rammschutzprofil (13) zum Schutz des elektronischen Anzeigemittels (12) einen Falzabschnitt (15) aufweist, der sich über den Fußabschnitt (10a) und/oder den Halteelementen (14) der Rahmenbaugruppe (10) nach oben erstreckt und/oder wobei der Falzabschnitt (15) zwei parallel verlaufende Blechabschnitte (13a, 13b) umfasst, sodass eine oberseitige Abschlusskante (16) des Rammschutzprofils (13) durch ein 180° Falz gebildet ist.

6. Regalsystem (1) nach Anspruch 5,
**dadurch gekennzeichnet,**
**dass** das Rammschutzprofil (13) einen oberen Abschlussabschnitt (17) aufweist, der sich von einem hinteren Blechabschnitt (13b) bis unter das elektronische Anzeigemittel (12) erstreckt.

7. Regalsystem (1) nach Anspruch 5 oder 6,
**dadurch gekennzeichnet,**
**dass** das Rammschutzprofil (13) einen sich in Verlängerung des vorderen Blechabschnittes (13a) nach unten hin erstreckenden Rammabschnitt (13c) aufweist, an dem endseitig die Halteelemente (14) angeordnet sind, die insbesondere rechtwinklig zum Fußabschnitt (10a) hin vom Rahmenabschnitt (13c) abragen.

8. Regalsystem (1) nach Anspruch 7,
**dadurch gekennzeichnet,**
**dass** sich unterseitig des Rammabschnittes (13c) ein Unterschutzabschnitt (13d) anschließt, der über einen Stufenabschnitt 13e) zurückversetzt ist.

9. Regalsystem (1) nach einem der vorgenannten Ansprüche,
**dadurch gekennzeichnet,**
**dass** ein Bodenabschlussprofil (18) an der Unterseite des Rammschutzprofils (13) angeordnet ist und/oder das insbesondere an der unterseitigen Kante des Unterschutzabschnittes (13d) angeordnet ist und gegen einen Boden zur Anlage bringbar ist.

10. Regalsystem (1) nach einem der vorgenannten Ansprüche,
**dadurch gekennzeichnet,**
**dass** an den Endseiten der Halteelemente (14) Rastlaschen (19) angeordnet sind, die in Rastaussparungen (20) am Fußabschnitt (10a) der Rahmenbaugruppe (10) einsetzbar sind.

11. Regalsystem (1) nach einem der vorgenannten Ansprüche,
**dadurch gekennzeichnet,**
**dass** an einer Vorderseite der Rahmenbaugruppe (10) oder der Bodenauflage (11) ein transparentes Abdeckprofil (24) angeordnet ist, das das elektronische Anzeigemittel (12) wenigstens teilweise überragt.

12. Regalsystem (1) nach Anspruch 11,
**dadurch gekennzeichnet,**
**dass** an der Vorderseite der Bodenauflage (11) eine nach oben offene taschenförmige Aufnahme (25) aus einem Blechelement oder Blechabschnitt gebildet ist, in die das transparente Abdeckprofil (24) haltend eingebracht ist.

13. Regalsystem (1) nach Anspruch 11 oder 12,
**dadurch gekennzeichnet,**
**dass** das transparente Abdeckprofil (24) einen Dachkantquerschnitt mit einem ersten Schenkel (24a) und einem zweiten Schenkel (24b) aufweist, wobei der erste Schenkel (24a) in der taschenförmigen Aufnahme (25) eingesetzt ist und wobei der zweite Schenkel (24b) das elektronische Anzeigemittel (12) wenigstens teilweise überragt.

14. Regalsystem (1) nach einem der Ansprüche 11 bis 13,
**dadurch gekennzeichnet,**
**dass** das transparente Abdeckprofil (24) einen Acrylwerkstoff aufweist.

15. Regalsystem (1) nach einem der Ansprüche 11 bis 14,
**dadurch gekennzeichnet,**
**dass** das transparente Abdeckprofil (24) das Rammschutzprofil (13) selbst bildet.
